# EUROPÄISCHE PATENTSCHRIFT

(11) **EP 0 087 516 B1**
(45) Veröffentlichungstag und Bekanntmachung des Hinweises auf die Patenterteilung: **07.01.1988**
(21) Anmeldenummer: 82111785.0
(22) Anmeldetag: 18.12.1982
(51) Int. Cl.: D01H 7/895

(54) **Auflöseeinrichtung für eine Offenend-Spinnvorrichtung**
Fibre disintegrating apparatus of an open-end spinning unit
Dispositif défibreur pour une unité de filature à fibres libérées

(30) Priorität: 03.03.1982 DE 3207575
(43) Veröffentlichungstag der Anmeldung: 07.09.1983
(73) Patentinhaber: Schubert & Salzer Maschinenfabrik Aktiengesellschaft, 85055 Ingolstadt (DE)
(72) Erfinder: Hofmann, Eberhard, D-8070 Ingolstadt (DE); Schneider, Gottfried, D-8070 Ingolstadt (DE); Pohn, Johann, D-8070 Ingolstadt (DE)

(56) Entgegenhaltungen:
- FR-A- 2 287 537
- US-A- 4 387 558

## Beschreibung

Die vorliegende Erfindung betrifft eine Auflöseeinrichtung für eine Offenend-Spinnvorrichtung mit einem Gehäuse, in dessen Innenraum eine Auflösewalze sowie ein die Auflösewalze aufnehmender Einsatz angeordnet sind, der allseits umschlossene Durchbrechungen aufweist, die mit den Innenraum mit anderen Teilen der Spinnvorrichtung verbindenden Gehäuseöffnungen korrespondieren.

Durch die DE-OS 2 427 333 ist es bekannt, in einem Auflösewalzengehäuse zu dessen Schutz einen Einsatz vorzusehen. Dieser Einsatz ist nicht elastisch verformbar und somit nur für eine runde Ausbildung des Gehäuseinnenraums geeignet. Soll der im Einsatz vorgesehene Innenraum unrund sein, so ist dies nur durch spangebende Formung möglich. Auch die im Einsatz vorgesehene Öffnungen lassen sich nur durch spangebende Formung herstellen. Dadurch aber ist dieser Einsatz relativ aufwendig in der Herstellung und im Platzbedarf und verlangt ausserdem platzaufwendige Auflösewalzengehäuse.

Durch die DE-OSen 2 423 241 und 2 448 585 sind auch dünnwandige Folien bekannt, die auf die dem Umfang der Auflösewalze gegenüberliegenden Wandungen aufgeklebt wird. Die Klebeverbindungen lassen sich jedoch bei Bedarf nicht ohne Schwierigkeiten lösen. Um das Einkleben der Folie zu vermeiden, ist es auch bekannt, die Folie zu spannen und im gespannten Zustand im Gehäuse zu fixieren (DE-OSen 2819060 und 2911158). Dies geschieht mit Hilfe eines Spannkeiles (DE-OS 2 819 060) oder einer nachhärtbaren Füllmasse (DE-OS 2 911 158). In beiden Fällen besteht zwischen den Enden der Folie ein kleiner Spalt, an welchem einzelne Fasern, die sich im Bereich des Faserspeisekanals nicht von der Auflösewalze haben loslösen können, hängenbleiben und sich sammeln können. Eine solche Faseransammlung bewirkt eine Stauchung und Verwirrung dieser Fasern. Wenn diese Faseranhäufung von der Auflösewalze später wieder von diesem Spaltbereich weggerissen wird, gelangen sie mit den anderen Fasern in den Spinnrotor und bilden dort eine Störstelle, zumindest aber eine Unregelmässigkeit im Garn.

Aufgabe der vorliegenden Erfindung ist es daher, einen Einsatz für eine Auflöseeinrichtung zu schaffen, der die aufgezeigten Nachteile nicht aufweist, sondern welcher wirtschaftlich in der Herstellung, platzsparend und rasch austauschbar ist.

Erfindungsgemäss wird diese Aufgabe dadurch gelöst, dass der Einsatz topfartig ausgebildet ist mit einer Ausnehmung im Boden, welche eine Lagerbohrung freigibt, in welcher die Auflösewalze gelagert ist, wobei dem Einsatz eine seine Relativstellung zum Gehäuse sichernde Fixiereinrichtung zugeordnet ist. Da der Einsatz topfartig ausgebildet ist, weist er - mit Ausnahme der technologisch bedingten Durchbrechung - keinerlei Kanten auf, an denen sich Fasern vorübergehend festsetzen könnten. Die Gefahr von hierdurch verursachten Störungen ist somit beseitigt. Zur Verhinderung, dass sich der Einsatz durch den im Auflösewalzengehäuse rotierenden Faser-Luft-Strom im Gehäuse verdrehen kann, ist die Fixiereinrichtung vorgesehen, die die Relativstellung zwischen Einsatz und Gehäuse sichert. Ausser dem rotierenden Faser-Luft-Strom wirken im Bereich der Durchbrechungen sich an deren Kanten anlegende Fasern in tangentialer Richtung auf den Einsatz ein und können ein Verdrehen des Einsatzes bewirken, was durch die beschriebene Ausbildung der Vorrichtung verhindert wird.

Die Fixiereinrichtung kann unterschiedlich ausgebildet sein und unter gewissen Umständen als enge Passung zwischen Gehäuse und Einsatz ausgebildet werden. Eine bessere Fixierung des Einsatzes in Umfangsrichtung kann dagegen durch eine unrunde Ausbildung des Gehäuseinnenraumes erzielt werden. Eine bevorzugte und besonders wirtschaftlich herzustellende Drehfixierung wird erfindungsgemäss dadurch erreicht, dass der Innenraum des Gehäuses zwar kreisrund ist, dass aber die Lagerbohrung von einer Ringschulter umgeben ist, deren Aussenkontur den gleichen Durchmesser aufweist wie die Ausnehmung im Boden des Einsatzes und im gleichen Masse wie diese exzentrisch zum Innenraum angeordnet ist. Durch diese in bezug auf den Innenraum und auf den Einsatz exzentrische Anordnung der die Lagerbohrung umgebende Ringschulter, an deren Aussenkontur sich die Ausnehmung anschmiegt, wird auch bei dieser Lösung eine sichere Drehsicherung des Einsatzes bewirkt.

Eine Herausnahme des Einsatzes aus dem Gehäuse ist möglich durch Einhaken eines Werkzeuges in die Durchbrechungen im Einsatz. Damit sich der Einsatz bestens an die Konturen des Innenraumes anlegen kann, weist er nur eine sehr geringe Stärke auf. Es besteht somit die Gefahr des Abrutschens des Werkzeuges. Vorzugsweise sind deshalb gemäss einer weiteren Ausbildung des Erfindungsgegenstandes in der Stirnwand des Gehäuses mindestens zwei gleichmässig um die Lagerbohrung verteilte Bohrungen vorgesehen. Diese Bohrungen erlauben es, zum Auswerfen des von der der offenen Seite des Gehäuses abgewandten Seite aus auf den Einsatz einzuwirken, wobei durch die gleichmässige Verteilung der zwei oder mehr Bohrungen in der Gehäusestirnwand ein Verkanten des Einsatzes während des Auswerfens vermieden wird. Diese Bohrungen können auch der Drehsicherung des Einsatzes dienen, indem gemäss einem weiteren Merkmal der Erfindung entsprechend der Anzahl Bohrungen in der Gehäusestirnwand mindestens zwei auf der Aussenseite des Bodens des Einsatzes angebrachte Führungsstifte vorgesehen sind, die bei in das Gehäuse eingesetztem Einsatz in die Bohrungen in der Stirnwand des Gehäuses eingreifen. Diese Führungsstifte können darüber hinaus auch der axialen Fixierung des Einsatzes dienen, indem die Führungsstifte bei eingesetztem Einsatz bis auf die Gehäuseseite reichen und mindestens in ihrem ausserhalb des Gehäuses befindlichen Bereich Gewinde zur Aufnahme von Sicherungsmuttern aufweisen.

Während ein endliches Band auch nach dem Einbringen in das Gehäuse noch ohne Schwierigkeiten positioniert werden kann, ist dies bei einem topfartigen Einsatz nicht der Fall. Um auch hier ein einfaches winkelgerechtes Positionieren des Einsatzes zu ermöglichen, ist am Umfang der für die Achse der Auflösewalze vorgesehenen Ausnehmung im Boden des Einsatzes mindestens eine Positionieraussparung vorgesehen. Diese Positionieraussparung dient der Aufnahme des Werkzeuges, so dass durch entsprechende Orientierung dieses Werkzeuges auch der Einsatz richtig positioniert ist. Andererseits ermöglicht eine solche Positionieraussparung aber auch die genaue winkelgerechte Orientierung des Einsatzes mit Hilfe einer an der Stirnseite des Gehäuseinnenraumes vorgesehenen Markierung.

Das Einsetzen des Einsatzes mit Hilfe eines Werkzeuges bei guter Führung desselben lässt sich auf besonders sichere Weise durchführen, wenn die Tiefe der Lagerbohrung grösser ist als die Tiefe des Innenraums des Gehäuses. Dabei kann erfindungsgemäss eine zusätzliche Verbesserung dadurch erreicht werden, dass der Innenraum des Gehäuses auf dessen offener Stirnseite durch eine Zentrierschulter umgeben ist.

Vorzugsweise sitzt der Einsatz mit relativ geringen Toleranzen im Innenraum des Gehäuses, damit mit Sicherheit vermieden wird, dass sich durch Pendelbewegungen die Abstände zwischen den Spitzen der Auflösewalzengarnitur und der Innenwand des Einsatzes ändern und damit unkontrollierbare Verhältnisse im Bereich der Auflösewalze schaffen können. Ein Einsetzen des Einsatzes in das Gehäuse kann hierbei wesentlich durch ein in den Einsatz einbringbares Führungselement verbessert und erleichtert werden, das eine dem Innenraum des Gehäuses entsprechende Kontur sowie entsprechend der Anzahl der im Einsatz vorgesehenen Positionieraussparungen an seiner dem Boden zugewandten Stirnseite einen oder mehrere Positionieransätze aufweist. Durch Eingreifen eines oder mehrerer Positionieransätze in die Positionieraussparung bzw. -aussparungen des Einsatzes hält und sichert das Führungselement den Einsatz auch während des Einsetzens in den Innenraum des Gehäuses in winkelgerechter Position.

Dieser Führungseinsatz ist auch eine wertvolle Hilfe beim Herausnehmen eines Einsatzes aus dem Gehäuse. Deshalb weist das in den Einsatz einbringbare Führungselement in Flucht zu der im Einsatz vorgesehenen Ausnehmung vorzugsweise eine dieser Ausnehmung im Durchmesser angepasste Bohrung zur Aufnahme einer Einsatzzugeinrichtung oder einer Einsatzauswurfeinrichtung auf. Durch derartige Einrichtungen wird das Eingringen des Einsatzes in das Gehäuse bzw. das Auswerfen des Einsatzes aus dem Gehäuse wesentlich vereinfacht.

Gemäss einer bevorzugten Ausführung weist die Einsatzauswurfeinrichtung ein Einsatzauswurfelement auf, das in der Lagerbohrung des Gehäuses geführt wird und Bolzen aufweist, die durch die in der Stirnseite des Gehäuses vorgesehenen Bohrungen hindurch zur Einwirkung auf den Einsatz bringbar sind. In einer vorteilhaften Ausbildung besitzt hierbei die Einsatzauswurfeinrichtung eine sich ausserhalb des Innenraumes an der offenen Seite am Gehäuse abstützende Stützvorrichtung, die einen zur restlosen Aufnahme des Führungselementes ausreichenden Raum umschliesst. Die Einsatzauswurfeinrichtung besitzt ferner einen das Führungselement führenden zylindrischen Abschnitt sowie einen gegenüber diesem Abschnitt im Durchmesser reduzierten Abschnitt mit einem Aussengewinde zur Aufnahme des eine glatte Bohrung aufweisenden Einsatzauswurfelementes sowie einer auf der dem Gehäuse abgewandten Seite am Einsatzauswurfelement zur Einwirkung bringbaren Stellmutter. Durch die Stützvorrichtung ist die Einsatzauswurfeinrichtung in axialer Richtung in bezug auf das Gehäuse fixiert, so dass durch Anziehen der Steilmutter das Einsatzauswurfelement mit seinen Bolzen zur Anlage an den Boden des Einsatzes gebracht und aus dem Innenraum des Gehäuses herausgedrückt wird.

Zum sicheren und einfachen Einbringen des Einsatzes in das Gehäuse ist vorteilhafterweise vorgesehen, dass die Einsatzzugeinrichtung im wesentlichen aus einem Bolzen mit drei verschiedenen, im Durchmesser abgestuften Abschnitten besteht. Von diesen Abschnitten ist der erste Abschnitt grösser als die Bohrung des Führungselementes und dient als Abstützung der Einsatzzugeinrichtung am Führungselement. Der zweite Abschnitt entspricht dem Durchmesser der Bohrung im Führungselement und reicht bei Beginn des Einbringens des Einsatzes in das Gehäuse bis in dessen Lagerbohrung. Der dritte Abschnitt schliesslich, welcher den kleinsten Durchmesser besitzt, weist ein Aussengewinde zur Aufnahme einer sich an der Gehäuseaussenseite abstützenden Stützscheibe sowie eine Stellmutter auf, wobei dieser Abschnitt sich bei Beginn des Einbringens des Einsatzes in das Gehäuse bis ausserhalb des Gehäuses erstreckt und bei voll in den Innenraum des Gehäuses eingebrachtem Einsatz bis in die Lagerbohrung des Gehäuses hineinreicht. Der Mittelabschnitt dient der Führung der Einsatzzugeinrichtung, während die Stellmutter beim Anziehen mit Hilfe der Stützscheibe das Führungselement mit dem Einsatz in den Innenraum des Gehäuses zieht.

Der Einsatz wird durch das Führungselement so verformt, dass er genau die Aussenform des Gehäuseinnenraums annimmt. Damit aber besteht auch die Gefahr, dass aufgrund der im Einsatz hierbei erzeugten Spannungen der Einsatz mit der Seitenkante seiner Durchbrechungen an der Vorderkante des Gehäuseinnenraumes hängenbleibt und so zu Beschädigungen des Einsatzes führt. Darüber hinaus besteht auch die Gefahr, dass der Innenraum des Gehäuses beschädigt wird, da dieses üblicherweise aus einer Zink- oder Aluminiumlegierung hergestellt wird, die bekanntlich relativ weich sind im Vergleich zu anderen Metallen. Um diese Gefahr zu vermeiden, ist vorzugsweise ein auf die Zentrierschulter aufsetzbarer Führungsring grosser Härte vorgesehen, dessen Breite im wesentlichen der Tiefe des Einsatzes entspricht und dessen Innenkontur auf seiner dem Gehäuse zugewandten Seite der Kontur des Innenraums des Gehäuses entspricht, während er sich auf seiner dem Gehäuse abgewandten Seite geringfügig erweitert. Vorzugsweise geht dabei die Erweiterung kantenlos in den dem Innenraum des Gehäuses zugewandten konstanten Querschnitt über.

Um auf einfache Weise eine richtige Winkelorientierung des Führungselementes und/oder des Führungsringes zu ermöglichen, ist es vorteilhaft, wenn diese Elemente auf ihrer dem Boden des Einsatzes abgewandten Seite eine Positionierhilfe aufweisen bzw. wenigstens eines dieser Elemente an der genannten Stelle eine derartige Positionierhilfe aufweist. Hierzu genügen beispielsweise korrespondierende Markierungen an diesen Elementen und am Gehäuse. Besonders zweckmässig ist jedoch eine Ausbildung des Erfindungsgegenstandes, bei dem die Positionierhilfe als kooperierende Führungsflächen am Führungselement und/oder am Führungsring sowie am Gehäuse ausserhalb von dessen Innenraum ausgebildet ist. Vorteilhaft ist dabei, wenn die Führungsflächen als Bolzen sowie eine den Bolzen führende Bohrung ausgebildet sind, wobei vorzugsweise der Bolzen am Gehäuse angeordnet ist und sowohl der Führung des Führungselementes als auch des Führungsringes dient.

Der erfindungsgemässe Einsatz ist einfach und preisgünstig herzustellen. Durch eine geeignete Behandlung (z.B. Wärmebehandlung, Beschichtung) können die mit den Fasern in Berührung kommenden Schichten eine hohe Verschleissfestigkeit erhalten und somit eine relativ lange Lebensdauer besitzen. Dadurch, dass der Einsatz - obwohl dünnwandig - im wesentlichen in seiner Form festgelegt ist, ist es nicht erforderlich, die Fixiereinrichtung mit einer Spannvorrichtung - die den Einsatz an den Innenraum anpasst - zu kombinieren. Dies erleichtert auch den Austausch des Einsatzes, so dass dieser Austausch ohne Schwierigkeiten vor sich geht und sich überall innerhalb kürzester Zeit durchführen lässt. Selbst wenn enge Passungen zwischen Einsatz und Wandung des Innenraumes des Gehäuses vorgesehen sind, ist bei der beschriebenen Ausbildung der Auflöseeinrichtung und der Einsatzzugeinrichtung und der Einsatzauswurfeinrichtung ein Auswechseln des Einsatzes auch durch ungeübte Kräfte zeitsparend durchzuführen, während die von den bisher bekannten Einsätzen bekannten Vorteile ebenfalls erzielt werden.

Weitere Einzelheiten der Erfindung werden anhand von Zeichnungen näher erläutert. Es zeigen:
Fig. 1 in der Seitenansicht eine erste Ausführung der erfindungsgemässen Auflöseeinrichtung mit einem einen runden Innenraum aufweisenden Gehäuse und exzentrisch hierzu vorgesehener Lagerbohrung;
Fig. 2 in der Seitenansicht eine abgewandelte Ausführung des Erfindungsgegenstandes mit nichtrundem Innenraum;
Fig. 3 im Querschnitt die erfindungsgemäss ausgebildete Auflöseeinrichtung beim Einbringen des Einsatzes; und
Fig. 4 im Querschnitt den Erfindungsgegenstand beim Auswerfen des Einsatzes.

Die Fig. 1 zeigt ein Gehäuse 1 einer Auflöseeinrichtung, in deren Innenraum 10 während des Betriebes eine lediglich durch Andeutung ihrer Garniturspitzen 20 gezeigte Auflösewalze angeordnet ist. Dieser Auflösewalze wird in bekannter Weise das zu verspinnende Faserband mit Hilfe einer Liefervorrichtung 12 zugeführt, wozu in der die Auflösewalze umgebenden Wandung 11 eine den Innenraum 10 mit der Liefervorrichtung 12 verbindende Gehäuseöffnung 13 vorgesehen ist. In Fasertransportrichtung ist im gezeigten Ausführungsbeispiel nach der Gehäuseöffnung 13 eine weitere Gehäuseöffnung 14 vorgesehen, die der Ausscheidung von im Fasermaterial enthaltenem Schmutz dient. Schliesslich ist nach dieser Gehäuseöffnung 14 noch eine dritte Gehäuseöffnung 15 vorgesehen, an welchen sich ein zum nichtgezeigten Offenend-Spinnelement führender Faserspeisekanal 16 anschliesst. Um die Faserablösung von der Auflösewalze zu erleichtern, ist im Bereich vor der Gehäuseöffnung 15 ein gegenüber dem restlichen Umfangsbereich der Auflösewalze erweiterter Abstand zwischen den gestrichelt angedeuteten Garniturspitzen 20 der Auflösewalze und der die Auflösewalze umgebende Wandung 11 vorgesehen.

Gemäss Fig. 1 besitzt der Innenraum 10 eine kreisrunde Form. Der angesprochene erweiterte Abstand wird dadurch erzielt, dass die Achse 2 der Auflösewalze nicht mit dem Mittelpunkt 17 des Innenraums 10 zusammenfällt, sondern zu dem Bereich vor der Gehäuseöffnung 15 einen grösseren Abstand aufweist.

Das Gehäuse 1, das in der Regel als Gussteil aus einemn Nichteisenmetall, vorzugsweise im Spritzguss- oder Druckgussverfahren aus Aluminium oder Zink oder einer Legierung mit diesen Metallen als Hauptbestandteil besteht, bestehtsomit aus einem relativ weichen Material. Darüber hinaus besteht bei einer mechanischen Bearbeitung der den Innenraum 10 begrenzenden Flächen die Gefahr, dass Lunker freigegeben werden, die eine Störstelle im Fasertransportweg darstellen und zu Störungen in der Garnbildung führen.

Zum Schutz der weichen Gehäusewandflächen, zum Abdecken evtl. Lunker und auch zur Verbesserung der Schmutzabscheidung - falls vorhanden - und der Faserablösung durch teilweise Überdeckung der Gehäuseöffnungen 14 - falls vorhanden-und 15 ist daher im Innenraum 10 des Gehäuses 1 ein Einsatz 3 vorgesehen. Dieser Einsatz 3 besteht aus dünnem Blech und weist Topfform auf, die durch Tiefziehen, Drücken oder ein anderes plastisches Formverfahren hergestellt wird. Korrespondierend mit den Gehäuseöffnungen 13, 14 und 15 sind in diesem Einsatz 3 allseits umschlossene Durchbrechungen 30, 31 und 32 vorgesehen. Diese Durchbrechungen 30, 31 und 32 im Einsatz 3 werden durch Stanzen von innen nach aussen hergestellt.

Der Einsatz 3, der eine Umfangswand 33 sowie einen Boden 34 aufweist (siehe auch die Fig. 3 und 4), besitzt in seinem Boden 34 eine Ausnehmung 35, durch welche im Betriebszustand die Antriebswelle der Auflösewalze hindurchgeführt ist. Diese Ausnehmung 35 kann verschieden gross sein; die Mindestgrösse entspricht dem Durchmesser der Antriebswelle der Auflösewalze. Die Ausnehmung kann aber auch bedeutend grösser sein. Es soll lediglich eine solch grosse radiale Bodenfläche vorgesehen werden, dass dem Einsatz 3 eine gute Steifigkeit verliehen wird und dieser auf einfache Weise ins Gehäuse 1 eingebaut bzw. aus diesem ausgebaut werden kann.

Wie beschrieben, ist die Achse der Auflösewalze und somit auch deren Antriebswelle exzentrisch zum Innenraum 10 des Gehäuses 1 angeordnet. Die Lagerbohrung 18 ist von einer konzentrischen Ringschulter 180 umgeben, die dadurch auch exzentrisch zum Innenraum 10 angeordnet ist. Diese Ringschulter weist nur eine so geringe Höhe auf, dass sie bei eingesetztem Einsatz 3 den Boden 34 in Richtung zur Auflösewalze nicht überragt. Ebenso exzentrisch, wie diese Ringschulter 180 zum Innenraum 10 angeordnet ist, ist auch die im Durchmesser an den Durchmesser dieser Ringschulter 180 angepasste Ausnehmung 35 im Boden 34 des Einsatzes 3 vorgesehen. Da der Einsatz 3 mit relativ kleinen Toleranzen zum Innenraum 10 des Gehäuses 1 angefertigt ist, besteht bei montierter Auflösewalze keinerlei Gefahr, dass der Einsatz 3 aufgrund der während der Auflösearbeit wirksamen tangentialen Kräfte gegenüber dem Innenraum 10 des Gehäuses 1 verdreht wird, so dass durch die exzentrische Anordnung der Ringschulter 180 eine Fixierung des Einsatzes 3 im Gehäuse 1 erzielt wird.

Im Boden 34 des Einsatzes 3 sind am Umfang der Ausnehmung 35 zwei diametral gegenüberliegende Positionieraussparungen 4 und 40 vorgesehen. Diese Positionieraussparungen 4 und 40 haben die Aufgabe, ein winkelgerechtes Einsetzen des Einsatzes 3 in das Gehäuse 1 und die Positionskontrolle des Einsatzes 3 gegenüber dem Gehäuse 1 während des Einsetzens zu gewährleisten. Zu diesem Zweck ist beispielsweise das Gehäuse 1 mit einer Markierung im Bereich der Positionieraussparungen 4 und 40 versehen, wie dies in Fig. 1 im Bereich der Positionieraussparung 4 gezeigt ist.

Die Auflösung des über die Liefervorrichtung 12 der Auflösewalze zugeführten Faserbandes erfolgt in an sich bekannter Weise. Durch die Umfangsfläche des Einsatzes 3, die ausser den technologisch erforderlichen Durchbrechungen 30, 31 und 32 keine Unterbrechungen aufweist, werden Fadenanhäufungen und damit Fehlerstellen im Garn und Fadenbrüche vermieden. Die zum Innenraum 10 und zum Einsatz 3 exzentrische Lagerung der Auflösewalze fixiert den Einsatz 3 in seiner gegenwärtigen Drehposition, ohne dass übertrieben enge Passungen zwischen Einsatz 3 und Gehäuse 1 vorgesehen werden müssen. Diese exzentrische Lagerung der Auflösewalze ist somit bei einer Ausnehmung 35, deren Durchmesser jenem der Antriebswelle der Auflösewalze entspricht, nicht nur als Durchtrittsöffnung für die Antriebswelle anzusehen, sondern bildet mit der Ringschulter 180 zugleich im Hinblick auf die Drehposition des Einsatzes 3 eine Fixiereinrichtung.

Falls gewünscht, kann auch die Auflösewalze konzentrisch zum Innenraum 10 angeordnet sein und die Drehfixierung des Einsatzes dadurch erzielt werden, dass lediglich die Aussenkontur der Ringschulter 180 exzentrisch zum Innenraum 10 angeordnet ist.

Fig. 2 zeigt eine ähnliche Ausbildung der Auflöseeinrichtung wie Fig. 1. Die Fixierung des Einsatzes 3 in seiner gegenwärtigen Drehposition erfolgt bei dieser Ausführung jedoch durch eine unrunde Ausbildung des Innenraumes 10, an dessen Querschnittsform der Einsatz 3 angepasst ist. Eine Änderung der Drehposition des Einsatzes 3 ist somit auch hier nicht möglich. Darüber hinaus zeigt die Fig. 2, dass auch eine einzige Positionieraussparung 4 zum winkelgerechten Einsetzen des Einsatzes 3 genügt.

Zur Herausnahme des Einsatzes 3 aus dem Innenraum 10 des Gehäuses 1 ist es möglich, mit einem Werkzeug hinter eine oder mehrere der Seitenkanten der Durchbrechungen 30, 31 und 32 zu haken - evtl. auch wechselweise - und auf diese Weise den Einsatz aus dem Gehäuse herauszuziehen. Auch ist es möglich, im Bereich der Positionieraussparungen 4 und 40 entsprechende Vertiefungen in der Stirnwand 19 des Gehäuses 1 vorzusehen, so dass ein Werkzeug an dieser Stelle hinter den Boden 34 des Einsatzes 3 greifen kann.

Fig. 3 zeigt eine weitere Ausbildung der Auflöseeinrichtung mit einer anderen Möglichkeit zur Drehfixierung des Einsatzes 3. In dieser Abbildung, welche die Auflöseeinrichtung von oben im Querschnitt unter Weglassung der Liefervorrichtung 12 und der Gehäuseöffnung 13 zeigt, ist zu erkennen, dass der Teil des Gehäuses 1, welcher die Lagerbohrung 18 zur Aufnahme der Antriebswelle der Auflösewalze enthält, nach hinten verlängert ist. Gleichmässig um den Innenraum 10 des Gehäuses 1 verteilt sind in dessen Stirnwand 19 mindestens zwei Bohrungen 41 und 42. Entsprechend sind im Einsatz 3 um die Ausnehmung 35 (siehe Fig. 1 und 2) verteilt zwei Führungsstifte 43 und 44 angeordnet, die eine solche Länge aufweisen, dass sie bei ordnungsgemäss ins Gehäuse eingebrachtem Einsatz in die Bohrungen 41 und 42 in der Stirnwand 19 des Gehäuses 1 eingreifen. Hierdurch kann der eingesetzte Einsatz 3 sicher an einer Relativdrehung zum Gehäuse 1 gehindert werden, auch wenn der Innenraum 10 des Gehäuses 1 rund ist und der Einsatz 3 konzentrisch zu diesem Innenraum 10 angeordnet ist, d. h. wenn auf den erweiterten Abstand zwischen Auflösewalze und Wandung 11 verzichtet wird. Hierzu ist es nicht erforderlich, dass der Boden 34 des Einsatzes 3 bis an die Antriebswelle der Auflösewalze heranreicht, sondern es genügt, wenn dieser so weit hinter die Auflösewalze greift, dass er dem Einsatz 3 die gewünschte Steifigkeit verleiht und die Führungsstifte 43 und 44 aufnehmen kann.

Um den Einsatz 3 nicht nur in Drehrichtung, sondern auch axial im Gehäuse 1 zu sichern, können die Führungsstifte 43 und 44 eine solche Länge aufweisen, dass sie durch die Bohrungen 41 und 42 hindurch bis auf die Aussenseite des Gehäuses 1 reichen und zumindest auf dem sich ausserhalb des Gehäuses 1 befindlichen Teilbereich ein Gewinde 45 bzw. 46 aufweisen, auf welches jeweils eine (nichtgezeigte) Sicherungsmutter aufgeschraubt werden kann.

Diese Bohrungen 41 und 42 erleichtern auch das Herausnehmen des Einsatzes 3 ausserordentlich, weil durch leichtes Klopfen oder durch Drükken auf ein Werkzeug, das von ausserhalb des Gehäuses 1 auf die Führungsstifte - oder, falls diese nicht vorgesehen sind, direkt auf den Einsatz 3 - aufgesetzt wird, der Einsatz 3 aus dem Gehäuse 1 herausgepresst werden kann.

Fig. 3 zeigt ein Führungselement 5, der das Einbringen des Einsatzes 3 in den Innenraum 10 des Gehäuses 1 wesentlich erleichtert. Dieses Führungselement 5 besitzt eine dem Innenraum 10 des Gehäuses 1 entsprechende Kontur und entsprechend der Anzahl Positionieraussparungen 4 bzw. 40 am Boden 34 des Einsatzes 3 einen oder mehrere Positionieransätze 50, der (bzw. die) in die Positionieraussparung(en) 4 eingreift (bzw. eingreifen). Zwischen dem Positionierelement 5 und dem Einsatz 3 ist ein weitaus grösseres Spiel vorhanden als zwischen dem Einsatz 3 und der Wandung 11 des Gehäuses 1, wo ein Presssitz vorgesehen ist. Das Einbringen des Führungselementes 5 in den Einsatz 3 geht somit ohne jegliche Schwierigkeiten vor sich, obwohl das Führungselement 5 den Einsatz 3, der sich beim Stanzen der Durchbrechungen 30, 31 und 32 etwas verformt hat, auf die gewünschte Form bringt. Damit sich der Einsatz 3 der Form des Führungselementes 5 anpassen kann, wird dem Einsatz 3 quer zur Streckrichtung deshalb besonders viel Spiel für diese Formanpassung gegeben.

Wenn der Einsatz 3 mit Hilfe des Führungselementes 5 in den Innenraum 10 des Gehäuses 1 eingebracht ist, so lässt sich das Führungselement 5 auch ohne Schwierigkeiten wieder aus dem Einsatz 3 herausziehen, welches aufgrund der engeren Passung im Gehäuse 1 zurückgehalten wird.

Um das Auswerfen oder Einbringen des Einsatzes 3 aus dem bzw. in das Gehäuse 1 weiter zu vereinfachen, besitzt das Führungselement 5 gemäss den Fig. 3 und 4 in Flucht zu der im Einsatz 3 vorgesehenen Ausnehmung 35 eine derselben - und somit auch der Lagerbohrung 18 des Gehäuses 1 - angepasste Bohrung 51 zur wahlweisen Aufnahme einer Einsatzzugeinrichtung 6 oder einer Einsatzauswurfeinrichtung 7.

Die Einsatzzugeinrichtung 6 ist in Fig. 3 dargestellt. Sie besteht im wesentlichen aus einem Bolzen, der in die Bohrung 51 des Führungselementes 5 eingesetzt wird. Dieser Bolzen besitzt drei abgestufte Abschnitte 60, 61 und 62. Der erste, im Durchmesser grösste Abschnitt 60 dient als Abstützung der Einsatzzugeinrichtung 6 an der der Stirnwand 19 abgewandten Seite des Führungselementes 5. Der zweite Abschnitt 61 ist im Durchmesser auf den Innendurchmesser der Bohrung 51 abgestimmt und weist eine solche Länge auf, dass er bereits bei Beginn des Einbringens des Einsatzes 3 in den Innenraum 10 des Gehäuses 1 bis in dessen Lagerbohrung 18 ragt. Der dritte Abschnitt 62 schliesslich ist der im Durchmesser kleinste Abschnitt. Dieser dritte Abschnitt 62 besitzt eine solche Länge, dass er sich bereits bei der oben erwähnten Stellung des Einsatzes 3 und damit auch des Führungselementes 5 und der Einsatzzugeinrichtung 6 am Anfang des Einbringens des Einsatzes in den Innenraum 10 des Gehäuses 1 durch die Lagerbohrung 18 hindurch bis auf die Aussenseite des Gehäuses 1 und dessen Lagerbohrung 18 erstreckt. Der Abschnitt 62 besitzt ein Aussengewinde 63, auf welches unter Zwischenanordnung einer Stützscheibe 64 eine Stellmutter 65 aufgeschraubt werden kann.

Zum Einbringen des Einsatzes 3 in den Innenraum 10 des Gehäuses 1 wird das Führungselement 5 mit übergeschobenen Einsatz 3 an die offene Seite des Gehäuse 1 gebracht, wobei der Abschnitt 62 und das diesem Abschnitt 62 zugewandte Ende des Abschnittes 61 bis in die Lagerbohrung 18 hineinragen. Auf das Aussengewinde 63 des bis auf die Aussenseite der Lagerbohrung 18 ragenden freien Endes des Abschnittes 62 wird die Stützscheibe 64 aufgeschoben und die Stellmutter 65 aufgeschraubt. Beim Anziehen der Stellmutter 65 wird das vorher winkelgerecht orientierte Führungselement 5 mit dem Einsatz 3 immer weiter in den Innenraum 10 des Gehäuses 1 hineingezogen, wobei der Abschnnitt 61 eine gute Führung der Einsatzzugeinrichtung 6 in der Lagerbohrung 18 sicherstellt. Das Aussengewinde 63 weist eine solche Länge auf, das es auch bei ganz in das Gehäuse 1 eingeführtem Einsatz 3 noch in die Lagerbohrung 18 reicht, da es nur auf diese Weise möglich ist, diese Einbringbewegung bis zum Schluss mit Hilfe der Stellmutter 65 durchzuführen. Zu diesem Zweck ist die Tiefe a der Lagerbohrung 18 grösser gewählt als die Tiefe b des Innenraumes 10 des Gehäuses 1 (siehe Fig.4). Wenn der Einsatz 3 seine Endstellung erreicht hat, wird nach Lösen der Stellmutter 65 die Einsatzzugeinrichtung 6 aus dem Führungselement 5 herausgezogen, welches jetzt seinerseits aus dem Einsatz 3 herausgenommen wird.

Durch eine (nichtgezeigte) Positioniermarkierung auf der Unterseite des Einsatzes 3 (beispielsweise Farbmarkierungen oder die Führungsstifte 43 und 44) und durch die Bohrungen 41 und 42 lässt sich eine einwandfreie Orientierung des Einsatzes 3 im Gehäuse 1 sicherstellen.

Um diese Orientierung auf noch einfachere Weise zu ermöglichen, ist gemäss Fig. 3 auf dem Führungselement 5 auf dessen dem Boden 34 des Einsatzes 3 abgewandten Seite eine Positionierhilfe 8 vorgesehen. Diese Positionierhilfe 8 besteht im einfachsten Fall aus einer Kerbe o.dgl., die in eine bestimmte Relativstellung zu einer markanten Stelle des Gehäuses 1 gebracht wird. Diese Positionierhilfe 8 ist dabei so am Führungselement 5 vorgesehen, dass bei entsprechender Ausrichtung des Führungselementes 5 zum Gehäuse 1 der Einsatz 3 die gewünschte Winkelposition zum Innenraum 10 einnimmt. Damit die Positionierhilfe 8 eine Zwangsjustierung der Winkelposition des Einsatzes 3, dessen Winkelposition relativ zum Führungselement 5 durch die Positionierungsaussparung 4 und den Führungsansatz 50 sichergestellt ist, relativ zum Innenraum 10 bewirkt, ist die Positionierhilfe 8 gemäss Fig. 3 als kooperierende Führungsflächen 80 und 81 am Führungselement 5 sowie am Gehäuse 1 ausserhalb von dessen Innenraum 10 ausgebildet. Diese Führungsflächen 80 und 81 werden in der in Fig. 3 gezeigten Ausführung durch eine Bohrung in einem am Führungselement 5 angebrachten Auslegerarm 52 und durch einen Bolzen 82, der an geeigneter Stelle am Gehäuse 1 befestigt ist, gebildet.

Aufgrund der Spannungen, denen der Einsatz 3 ausgesetzt ist, wenn er durch das Führungselement 5 in eine dem Innenraum 10 angepasste Form gedrückt wird, kann es vorkommen, dass die Aussenkonturen des Einsatzes 3 in Nähe von dessen Boden 34 und in Nähe von dessen offenen Rand etwas voneinander und damit auch von der Querschnittsform des Innenraumes 10 des Gehäuses 1 abweichen. Damit aber kann die Gefahr auftreten, dass der Einsatz 3, insbesondere mit den Seitenkanten seiner Durchbrechungen 30, 31 und 32, an der Aussenkante des Innenraumes 10 des Gehäuses 1 hängenbleibt. Damit aber besteht auch die Gefahr der Beschädigung sowohl des Einsatzes 3 als auch des Gehäuses 1. Um diese Gefahr zu vermeiden, ist gemäss Fig. 3 auf der offenen Stirnseite des Gehäuses 1 der Innenraum 10 durch eine Zentrierschulter 90 umgeben, in welche zum Einbringen des Einsatzes 3 in den Innenraum 10 des Gehäuses 1 ein Führungsring 9 grosser Härte einsetzbar ist. Der Führungsring 9 besitzt eine Breite c, die im wesentlichen der Tiefe des Einsatzes 3 und somit auch der Tiefe b des Innenraumes 10 des Gehäuses 1 entspricht. Der Führungsring 9 besitzt auf seiner dem Gehäuse 1 zugewandten Seite eine Querschnittsform, die der Querschnittsform des Innenraumes 10 des Gehäuses 1 entspricht, während er sich auf seiner dem Gehäuse 1 abgewandten Seite geringfügig erweitert.

Das Einsetzen des Einsatzes 3 ins Gehäuse 1 geht wie folgt vor sich:
Der durch Tiefziehen oder ein ähnliches Verfahren hergestellte und geformte Einsatz 3, der sich beim Stanzen der Durchbrechungen 30, 31 und 32 etwas verformt hat, wird durch Überschieben über das Führungselement 5 wieder auf seine gewünschte Form gebracht. Sodann wird der Führungsring 9 auf die Zentrierschulter 90 des Gehäuses 1 aufgesetzt. Das Führungselement 5 mit dem Einsatz 3 wird daraufhin in den Führungsring 9 eingeschoben, bis das Aussengewinde 63 des Abschnittes 62 der Einsatzzugeinrichtung 6 aus der Lagerbohrung 18 herausragt. Nach Aufsetzen der Stützscheibe 64 wird durch Aufschrauben und Anziehen der Stellmutter 65 der Einsatz 3 immer weiter in den Innenraum 10 hineingezogen, wobei sich die Stellmutter 65 mit Hilfe der Stützscheibe 64 am Gehäuse 1 und der Abschnitt 60 der Einsatzzugeinrichtung 6 sich am Führungselement 5 abstützt. Durch die Erweiterung 91, die allmählich, möglichst kantenlos in den dem Innenraum 10 des Gehäuses 1 zugewandten konstanten Querschnitt übergeht, wird eine Beschädigung des Einsatzes 3 beim Einbringen in den Führungsring 9 vermieden. Da der Ausgangsquerschnitt des zum Innenraum 10 des Gehäuses 1 ausgerichteten Führungsringes 9 genau dem Querschnitt des Innenraumes 10 angepasst ist, birgt auch das Eindringen des aus dem Führungsring 9 austretenden Einsatzes 3 in den Innenraum 10 keinerlei Schwierigkeiten oder Beschädigungsgefahren in sich.

Ebenso wie für das Führungselement 5 ist gemäss Fig. auch für den Führungsring 9 eine Positionierhilfe 92 vorgesehen. Diese kann - ebenso wie die Positionierhilfe 8 für das Führungselement 5 - unterschiedlich ausgebildet sein. Gemäss Fig. 3 sind auch hier kooperierende Führungsflächen vorgesehen, die in der gezeigten Ausführung als eine Bohrung 93, die in einem am Führungsring 9 befestigten Auslegearm 94 vorgesehen ist, sowie durch den Bolzen 82 ausgebildet ist. Dadurch, dass der Bolzen 82 am Gehäuse 1 angeordnet ist, kann dieser die Aufgabe der Führung und Orientierung sowohl des Führungselementes 5 als auch des Führungsringes 9 übernehmen.

Es ist auch möglich, die Einsatzzugeinrichtung anders als beschrieben auszubilden. Beispielsweise kann die Stellmutter 65 mit der Stützscheibe 64 einteilig ausgebildet sein und darüber hinaus noch einen in die Lagerbohrung 18 hineinragenden zylindrischen Ansatz aufweisen, der dieses integrierte Teil radial in der Lagerbohrung sichert. In diesem integrierten Teil ist dabei eine Gewindebohrung vorgesehen, in welchen ein anderes Element eingeschraubt werden kann, das im wesentlichen aus einer Kombination der in Fig. 3 gezeigten Abschnitte 60 und 61 besteht. Auch mit Hilfe einer derartigen Einsatzzugeinrichtung ist auf einfache Weise ein Einbringen des Einsatzes 3 in den Innenraum 10 des Gehäuses möglich. Andere Ausbildungen sind möglich, beispielsweise indem eine Stellmutter direkt auf das Führungselement einwirkt, während der während der Verstellung unbewegliche Teil der Einsatzzugeinrichtung 6 sich an der Lagerbohrung 18 des Gehäuses 1 abstützt und ein Aussengewinde auf seinem dem Führungselement 5 zugewandten Ende aufweist.

Die Positionierhilfe 8 kann auch verschieden ausgebildet werden. Auch wenn hierzu Bolzen und Bohrungen Anwendung finden, sind andere Ausbildungen als dargestellt möglich. So können für das Führungselement 5 und den Führungsring 9 voneinander unabhängige Positionierhilfen 8 vorgesehen werden. Die gezeigte Ausbildung mit einem am Gehäuse 1 angeordneten Bolzen 82 und mit als Bohrungen ausgebildete Führungsflächen 80 und 93 am Führungselement 5 und am Führungsring 9 ist jedoch besonders platzsparend. Ein solcher Bolzen kann jedoch auch am Auslegerarm 52 des Führungselementes 5 vorgesehen sein, wobei die hiermit kooperierende Führungsflächen des Führungsringes 9 und des Gehäuses 1 dann als Bohrungen ausgebildet sind.

Wie bereits zuvor ausgeführt, ist es möglich, zum Herausdrücken des Einsatzes 3 aus dem Innenraum 10 des Gehäuses 1 eine Einsatzauswurfeinrichtung 7 zu verwenden. In der einfachsten Ausführung, die zunächst mit Hilfe der Fig. 4 erläutert wird, besteht diese Einsatzauswurfeinrichtung 7 aus einem Einsatzauswurfelement 70, das einen zylindrischen Führungsabschnitt 71, ein Haltejoch 72 sowie entsprechend der Anzahl Bohrungen 41, 42 in der Stirnwand 19 des Gehäuses 1 zwei oder mehrere Bolzen 73, 74 besitzt.

Zum Herausdrücken des Einsatzes 3 aus dem Innenraum 10 des Gehäuses 1 wird der Führungsabschnitt 71 des Einsatzauswurfelementes 70 in die Lagerbohrung 18 des Gehäuses 1 eingeführt, während gleichzeitig die Bolzen 73 und 74 in die Bohrungen 41 und 42 in der Stirnwand 19 des Gehäuses 1 eingeführt werden, bis sie am Einsatz 3 zur Anlage gelangen. Durch Krafteinwirkung auf das Einsatzauswurfelement 70, evtl. in Form leichter Schläge, wird der Einsatz 3 aus dem Innenraum 10 des Gehäuses 1 herausgepresst.

Wenn der Einsatz 3 mit Hilfe von mit Gewinden 45 bzw. 46 versehenen Führungsstiften 43 bzw. 44 am Gehäuse 1 befestigt ist, so wird in ähnlicher Weise verfahren. Natürlich sind zunächst die Muttern von den Führungsstiften 43 und 44 abzuschrauben, woraufhin dann die Bolzen 73 und 74 zur Einwirkung auf die Führungsstifte 43 und 44 gebracht werden. Um ein seitliches Abrutschen der Bolzen 73 und 74 von den Führungsstiften 43 und 44 zu verhindern, können diese entsprechend kooperierende Formen aufweisen, z. B. in Form eines Konus und eines entsprechenden Hohlkonus.

Zur Vereinfachung und zum schonenden Herausdrücken des Einsatzes 3 ist in der in Fig. 3 gezeigten Ausführung ebenfalls vorgesehen, dass über eine Schraubvorrichtung eine Kraft auf das Einsatzauswurfelement 70 ausgeübt wird. Diese Schraubvorrichtung ist Bestandteil einer Stützvorrichtung 75, die sich an der offenen Seite am Gehäuse 1 ausserhalb von dessen Innenraum 10 abstützt, von welchem aus sich ein zylindrischer Abschnitt 76 in die Bohrung 51 des Führungselementes 5 hineinerstreckt, um diesen bei dem Herausdrücken des Einsatzes 3 aus dem Gehäuse 1 zu führen. Der zylindrische Abschnitt 76 setzt sich in einem weiteren Abschnitt 77 fort, der im Durchmesser gegenüber dem Abschnnitt 76 reduziert ist und ein Aussengewinde 78 aufweist. Das Einsatzauswurfelement 70 besitzt eine glatte Bohrung 79 mit einem solchen Durchmesser, dass es ungehindert in die Lagerbohrung 18 des Gehäuses 1 geschoben werden kann, während der Abschnitt 78 sich bis auf die dem Gehäuse 1 abgewandte Seite des Einsatzauswurfelementes 70 erstreckt. Auf dieses freie Ende wird die Stützscheibe 64 aufgesetzt und die Stellmutter 65 aufgeschraubt, so dass durch Anziehen der Stellmutter 65 die Bolzen 73 und 74 durch die Bohrungen 41 und 42 hindurch auf den Einsatz 3 einwirken können. Um dem Einsatz 3 die Möglichkeit zu geben, zusammen mit dem zuvor eingebrachten Führungselement 5 den Innenraum 10 des Gehäuses 1 zu verlassen, umschliesst die Stützvorrichtung 75 einen Raum 750, der eine solche Tiefe aufweist, dass er das aus dem Innenraum 10 herausgedrückte Führungselement 5 mit dem Einsatz 3 voll ausnehmen kann. Ist ein Auslegerarm 52 für die Aufnahme des erwähnten Bolzens 82 als Positionierhilfe 8 vorgesehen, so besitzt die Stützvorrichtung 75 einen axialen Schlitz 751, in welchem dieser Auslegerarm 52 bei der Axialbewegung des Führungselementes 5 geführt wird.

Auch die Einsatzauswurfeinrichtung 7 kann verschieden ausgebildet sein, indem das Einsatzauswurfelement 70 einen integrierten Bestandteil des Abschnittes 76 bildet, auf welchem die Stützvorrichtung 75 verschiebbar geführt ist. Das der Stützvorrichtung 75 zugewandte Ende des Einsatzauswurfelementes 70 besitzt hierbei ein Aussengewinde zur Aufnahme einer Stellmutter, welche auf die Aussenseite der Stützvorrichtung einwirkt. Auch hier wird dadurch, dass sich die Stützvorrichtung 75 am Gehäuse 1 abstützt, erreicht, dassdas Einsatzauswurfelementmitseinen Bolzen 73 und 74 auf den Einsatz 3 einwirkt und diesen beim Anziehen der Stellmutter in den Raum 750 der Stützvorrichtung 75 drückt.

Der Einsatz 3, wie er vorstehend beschrieben wurde, ist einfach und preisgünstig herzustellen. Durch eine geeignete Behandlung (z.B. Wärmebehandlung, Beschichtung) können die mit den Fasern in Berührung kommenden Schichten eine hohe Verschleissfestigkeit erhalten und somit eine relativ lange Lebensdauer besitzen. Dadurch, dass der Einsatz 3 - obwohl dünnwandig - im wesentlichen in seiner Form festgelegt ist, ist es nicht erforderlich, die Fixiereinrichtung mit einer Spannvorrichtung - die den Einsatz 3 an den Innenraum 10 anpasst - zu kombinieren. Dies erleichtert auch den Austausch des Einsatzes 3, so dass dieser ohne Schwierigkeiten vor sich geht und sich überall innerhalb kürzester Zeit durchführen lässt. Selbst wenn enge Passungen zwischen Einsatz 3 und Wandung 11 des Innenraumes 10 des Gehäuses 1 vorgesehen sind, ist bei der beschriebenen Ausbildung der Auflöseeinrichtung und der Einsatzzugeinrichtung 6 und der Einsatzauswurfeinrichtung 7 ein Auswechseln des Einsatzes 3 auch durch ungeübte Kräfte zeitsparend durchzuführen, während die von bisherigen Einsätzen bekannten Vorteile ebenfalls erzielt werden.

Weitere Abwandlungen durch Austausch von Elementen untereinander oder durch Äquivalente oder durch Kombination miteinander oder mit Äquivalenten liegen im Rahmen der vorliegenden Erfindung.

## Patentansprüche

1. Auflöseeinrichtung für eine Offenend-Spinnvorrichtung mit einem Gehäuse, in dessen Innenraum eine Auflösewalze sowie ein die Auflösewalze aufnehmender Einsatz angeordnet sind, der allseits umschlossene Durchbrechungen aufweist, die mit den Innenraum mit anderen Teilen der Spinnvorrichtung verbindenden Gehäuseöffnungen korrespondieren, dadurch gekennzeichnet, dass der Einsatz (3) topfartig ausgebildet ist mit einer Ausnehmung (35) im Boden (34), welche eine Lagerbohrung (18) freigibt, in welcher die Auflösewalze gelagert ist, wobei dem Einsatz (3) eine seine Relativstellung zum Gehäuse sichernde Fixiereinrichtung zugeordnet ist.

2. Auflöseeinrichtung nach Anspruch 1, dadurch gekennzeichnet, dass der Innenraum (10) kreisrund und die Lagerbohrung (18) von einer Ringschulter (180) umgeben ist, deren Aussenkontur den gleichen Durchmesser aufweist wie die Ausnehmung (35) im Boden (34) des Einsatzes (3) und im gleichen Masse wie diese exzentrisch zum Innenraum (10) angeordnet ist.

3. Auflöseeinrichtung nach Anspruch 1 oder 2, gekennzeichnet durch mindestens zwei gleichmässig um die Lagerbohrung (18) verteilte Bohrungen (41, 42) in der Stirnwand (19) des Gehäuses (1).

4. Auflöseeinrichtung nach Anspruch 3, gekennzeichnet durch mindestens zwei auf der Aussenseite des Bodens (34) des Einsatzes (3) angebrachte Führungsstifte (43, 44), die bei ins Gehäuse (1) eingesetztem Einsatz (3) in die Bohrungen (41, 42) in der Stirnwand (19) des Gehäuses (1) eingreifen.

5. Auflöseeinrichtung nach Anspruch 4, dadurch gekennzeichnet, dass die Führungsstifte (43, 44) bei eingesetztem Einsatz (3) bis auf die Gehäuseaussenseite reichen und mindestens in ihrem ausserhalb des Gehäuses (1) befindlichen Bereich Gewinde (45, 46) zur Aufnahme von Sicherungsmuttern aufweisen.

6. Auflöseeinrichtung nach einem oder mehreren der Ansprüche 1 bis 5, dadurch gekennzeichnet, dass am Umfang der Ausnehmung (35) mindestens eine Positionieraussparung (4, 40) vorgesehen ist.

7. Auflöseeinrichtung nach einem oder mehreren der Ansprüche 1 bis 6, dadurch gekennzeichnet, dass die Tiefe (a) der Lagerbohrung (18) grösser ist als die Tiefe (b) des Innenraums (10) des Gehäuses (1).

8. Auflöseeinrichtung nach einem oder mehreren der Ansprüche 1 bis 7, dadurch gekennzeichnet, dass der Innenraum (10) des Gehäuses (1) auf dessen offener Stirnseite durch eine Zentrierschulter (90) umgeben ist.

9. Vorrichtung zum Ein- oder Ausbau des topfartigen Einsatzes in den bzw. aus dem Innenraum einer Auflöseeinrichtung nach Anspruch 6, gekennzeichnet durch ein in den Einsatz (3) einbringbares Führungselement (5), das eine dem Innenraum (10) des Gehäuses (1) entsprechende Kontur sowie entsprechend der Anzahl der im Einsatz (3) vorgesehenen Positionieraussparungen (4, 40) an seiner dem Boden (34) zugewandten Stirnseite einen oder mehrere Positionieransätze (50) aufweist.

10. Vorrichtung nach Anspruch 9, dadurch gekennzeichnet, dass das Führungselement (5) in Flucht zu der im Einsatz (3) vorgesehenen Ausnehmung (35) eine derselben im Durchmesser angepasste Bohrung (51) zur Aufnahme einer Einsatzzugeinrichtung (6) oder einer Einsatzauswurfeinrichtung (7) aufweist.

11. Vorrichtung nach Anspruch 10, dadurch gekennzeichnet, dass die Einsatzauswurfeinrichtung (7) ein Einsatzauswurfelement (70) aufweist, das in der Lagerbohrung (18) des Gehäuses (1) geführt wird und Bolzen (73, 74) aufweist, die durch die Bohrungen (41, 42) der Stirnseite (19) des Gehäuses (1) hindurch zur Einwirkung auf den Einsatz (3) bringbar sind.

12. Vorrichtung nach Anspruch 11, dadurch gekennzeichnet, dass die Einsatzauswurfeinrichtung (7) eine sich ausserhalb des Innenraumes (10) an der offenen Seite am Gehäuse (1) abstützende Stützvorrichtung (75), die einen zur Aufnahme des Führungselementes (5) ausreichenden Raum (750) umschliesst, einen das Führungselement (5) führenden zylindrischen Abschnitt (76) sowie einen gegenüber diesem Abschnitt (76) reduzierten Abschnitt (77) mit einem Aussengewinde (78) zur Aufnahme des eine glatte Bohrung (79) aufweisenden Einsatzauswurfelementes (70) sowie einer auf der dem Gehäuse (1) abgewandten Seite auf das Einsatzauswurfelement (70) zur Einwirkung bringenden Stellmutter (65) aufweist.

13. Vorrichtung nach Anspruch 7 und einem oder mehreren der Ansprüche 9 bis 11, dadurch gekennzeichnet, dass die Einsatzzugeinrichtung (6) im wesentlichen aus einem Bolzen mit drei im Durchmesser abgestuften Abschnitten (60, 61, 62) besteht, von denen der erste Abschnitt (60) grösser als die Bohrung (51) des Führungselementes (5) ist und als Abstützung am Führungselement (5) dient, der zweite Abschnitt (61) dem Durchmesser der Bohrung (51) im Führungselement (5) entspricht und bei Beginn des Einbringens des Einsatzes (3) in das Gehäuse (1) bis in dessen Lagerbohrung (18) reicht und der dritte im Durchmesser kleinste Abschnitt (62) ein Aussengewinde (63) zur Aufnahme einer sich an der Gehäuseaussenseite abstützenden Stützscheibe (64) sowie einer Stellmutter (65) aufweist, wobei dieser Abschnitt (62) sich bei Beginn des Einbringens des Einsatzes (3) bis ausserhalb des Gehäuses (1) erstreckt und bei voll in den Innenraum (10) des Gehäuses (1) eingebrachtem Einsatz (3) noch bis in die Lagerbohrung (18) hineinreicht.

14. Vorrichtung nach einem oder mehreren der Ansprüche 8 bis 13, gekennzeichnet durch einen auf die Zentrierschulter (90) aufsetzbaren Führungsring (9) grosser Härte, dessen Breite (c) im wesentlichen der Tiefe des Einsatzes (3) entspricht und dessen Innenkontur auf seiner dem Gehäuse (1) zugewandten Seite der Kontur des Innenraumes (10) des Gehäuses (1) entspricht, während er sich auf seiner dem Gehäuse (1) abgewandten Seite geringfügig erweitert.

15. Vorrichtung nach Anspruch 14, dadurch gekennzeichnet, dass die Erweiterung (91) im Führungsring (9) kantenlos in den dem Innenraum (10) des Gehäuses (1) zugewandten konstanten Querschnitt übergeht.

16. Vorrichtung nach einem oder mehreren der Ansprüche 9 bis 15, dadurch gekennzeichnet, dass das Führungselement (5) und/oder der Führungsring (9) auf seiner dem Boden (34) des Einsatzes (3) abgewandten Seite einer Positionierhilfe (8) aufweist.

17. Vorrichtung nach Anspruch 16, dadurch gekennzeichnet, dass die Positionierhilfe (8) als kooperierende Führungsflächen (80, 81) am Führungselement (5) und/oder am Führungsring (9) sowie am Gehäuse (1) ausserhalb von dessen Innenraum (10) ausgebildet ist.

18. Vorrichtung nach Anspruch 17, dadurch gekennzeichnet, dass die Führungsflächen (80, 81) als Bolzen (82) sowie eine den Bolzen (82) führende Bohrung ausgebildet sind.

19. Vorrichtung nach Anspruch 18, dadurch gekennzeichnet, dass der Bolzen (82) am Gehäuse (1) angeordnet ist und sowohl der Führung des Führungselementes (5) als auch des Führungsringes (9) dient.

## Claims

1. A separation device for an open-end spinning apparatus comprising a housing, containing a separation roller and an insert which accom- motades the separation roller, the insert comprising holes, which are enclosed all-round and which are aligned with housing openings connecting the interior with other parts of the spinning apparatus, characterized in that the insert (3) is cup-shaped with a recess (35) in the base (34) thereof, which uncovers a bearing bore (18) supporting the separation roller, a fixing device being associated to the insert (3) for fixing the position thereof relative to the housing.

2. A separation device according to claim 1, characterized in that the interior (10) is circular and the bearing bore (18) is surrounded by an annular shoulder (180), the outer contour of which has the same diameter as the recess (35) in the base (34) of the insert (3) and is arranged eccentrically with respect to the interior (10) to the same extent as this recess.

3. A separation device according to claim 1 or 2, characterized by at least two bores (41, 42) in the front wall (19) of the housing (1) which bores are uniformly distributed around the bearing bore (18).

4. A separation device according to claim 3, characterized by at least two guide pins (43, 44) which are fitted on the outer side of the base (34) of the insert (3) and engage in the bores (41, 42) in the front wall (19) of the housing (1) when the insert (3) is inserted in the housing (1).

5. A separation device according to claim 4, characterized in that the guide pins (43, 44) extend as far as the outer side of the housing when the insert (3) is inserted and comprise threads (45, 46) at least in their region outside the housing (1) for accommodating lock nuts.

6. A separation device according to one or more of claims 1 to 5, characterized in that at least one positioning notch (4, 40) is provided on the periphery of the recess (35).

7. A separation device according to one or more of claims 1 to 6, characterized in that the depth (a) of the bearing bore (18) is greater than the depth (b) of the interior (10) of the housing (1).

8. A separation device according to one or more of claims 1 to 7, characterized in that the interior (10) of the housing (1) is surrounded by a centering shoulder (90) on the open front side of the housing.

9. Device for inserting or ejecting the cup-shaped insert in the or out of the interior of a separation device, respectively, according to claim 6, characterized by a guide element (5) which may be inserted in the insert (3) and has a contour corresponding to the interior (10) of the housing (1) as well as, corresponding to the number of positioning recesses (4, 40) provided in the insert (3), one or more positioning attachements (50) at its front wall facing the base (34) of the insert.

10. Device according to claim 9, characterized in that the guide element (5) comprises a bore (51) which is in alignment with the recess (35) provided in the insert (3) and the diameter of which is adapted to the recess (35), for accommodating an insert drawing device (6) or an insert ejection device (7).

11. Device according to claim 10, characterized in that the insert ejection device (7) comprises an insert ejection element (70) which is guided in the bearing bore (18) of the housing (1) and comprises bolts (73, 74) which may be brought to act on the insert (3) through the bores (41, 42) of the front wall (19) of the housing (1).

12. Device according to claim 11, characterized in that the insert ejection device (7) comprises a supporting apparatus (75), which is supported outside the interior (10) at the open side on the housing (1) and encloses a space (750) sufficient for accommodating the guide element (5), a cylindrical section (76) guiding the guide element (5), as well as a section (77) which is reduced with respect to this section (76) and has an external thread (78) for accommodating the insert ejecting element (70) which comprises a continuous bore (79), as well as an adjusting nut (65) which may be made to act on the insert ejection element (70) on the side remote from the housing (1).

13. Device according to claim 7 and one or more of claims 9 to 11, characterized in that the insert drawing device (6) essentially consists of a bolt with three sections (60, 61, 62) which are stepped in diameter of which the first section (60) is greater than the bore (51) of the guide element (5) and is used as a support on the guide element (5), the second section (61) corresponds to the diameter of the bore (51) in the guide element (5) and extends into the bearing bore (18) of the housing at the beginning of the insertion of the insert (3) into the housing (1), and the third section (62), which is smallest in terms of diameter, comprises an external thread (63) for accommodating a support disc (64) as well as an adjusting nut (65) supported on the outer side of the housing, this section (62) extending to the exterior of the housing (1) at the beginning of the insertion of the insert (3) and still extends into the bearing bore (18) when the insert (3) is fully inserted in the interior (10) of the housing (1).

14. Device according to one or more of claims 8 to 13, characterized by a guide ring (99) which may be placed on the centering shoulder (90) and has a high degree of hardness, and the width (c) of which essentially corresponds to the depth of the insert (3) and the internal contour of which, on his side facing the housing (1), corresponds to the contour of the interior (10) of the housing (1), whilst its widens slightly on its side remote from the housing (1).

15. Device according to claim 14, characterized in that the widening (19) in the guide ring (9) merges continuously in the constant cross-section facing the interior (10) of the housing (1).

16. Device according to one or more of claims 9 to 16, characterized in that the guide element (5) and/or the guide ring (9) comprises a positioning aid (8) on its side remote from the base (34) of the insert (3).

17. Device according to claim 16, characterized in that the positioning aid (8) is formed as cooperating guide faces (80, 81) on the guide element (5) and/or on the guide ring (9) as well as on the housing (1) externally of the interior (10) the reof.

18. Device according to claim 17, characterized in that the guide faces (80, 81) are formed as a bolt (82) as well as a bore guiding the bolt (82).

19. Device according to claim 18, characterized in that the bolt (82) is arranged on the housing (1) and is used to guide both the guide element (5) and the guide ring (9).

## Revendications

1. Dispositif défibreur équipant un appareil de filature à fibres libérées, comportant un boîtier dans l'espace interne duquel se trouvent un cylindre défibreur ainsi qu'une pièce insérée logeant ledit cylindre défibreur et présentant des échancrures entourées de toutes parts, qui correspondent à des orifices du boîtier faisant communiquer l'espace interne avec d'autres parties de l'appareil de filature, dispositif caractérisé par le fait que la pièce insérée (3) a la forme d'une cuvette dont le fond (34) est percé d'un évidement (35) qui dégage un alésage (18) de portée dans lequel le cylindre défibreur est monté, ladite pièce insérée (3) étant munie d'un dispositif de blocage qui assure sa position par rapport au boîtier.

2. Dispositif défibreur selon la revendication 1, caractérisé par le fait que l'espace interne (10) est circulaire et l'alésage (18) de portée est entouré par un épaulement annulaire (180) dont la configuration externe présente le même diamètre que l'évidement (35) au fond (34) de la pièce insérée (3) et qui est disposé, par rapport audit espace interne (10), avec le même degré d'excentricité que ledit alésage.

3. Dispositif défibreur selon la revendication 1 ou 2, caractérisé par le fait qu'il comporte au moins deux trous (41, 42) uniformément répartis autour de l'alésage (18) de portée et percés dans la paroi extrême (19) du boîtier (1).

4. Dispositif défibreur selon la revendication 3, caractérisé par le fait qu'il comporte au moins deux tétons (43, 44) de guidage qui, placés à la face externe du fond (34) de la pièce insérée (3), s'engagent dans les trous (41, 42) de la paroi extrême (19) du boîtier (1) lorsque ladite pièce insérée (3) est introduite dans ce boîtier (1).

5. Dispositif selon la revendication 4, caractérisé par le fait que, lorsque la pièce insérée (3) est introduite, les tétons (43, 44) de guidage s'étendent jusqu'à la face externe du boîtier et présentent, au moins dans leur région située à l'extérieur de ce boîtier (1), des filetages (45, 46) destinés à recevoir des écrous de blocage.

6. Dispositif défibreur selon une ou plusieurs des revendications 1 à 5, caractérisé par le fait qu'il est prévu au moins une lumière (4, 40) de positionnement à la périphérie de l'évidement (35).

7. Dispositif défibreur selon une ou plusieurs des revendications 1 à 6, caractérisé par le fait que la profondeur (a) de l'alésage (18) de portée est plus grande que la profondeur (b) de l'espace interne (10) du boîtier (1).

8. Dispositif défibreur selon une ou plusieurs des revendications 1 à 7, caractérisé par le fait que l'espace interne (10) du boîtier (1) est entouré, sur la face extrême ouverte de ce dernier, par un épaulement (90) de centrage.

9. Dispositif pour insérer la pièce en forme de cuvette dans l'espace interne d'un dispositif défibreur selon la revendication 6 ou pour démonter cette pièce de cet espace interne, caractérisé par le fait qu'il comporte un élément (5) de guidage, qui peut être introduit dans la pièce insérée (3) et présente un profil correspondant à l'espace interne (10) du boîtier (1) ainsi que, sur sa face extrême tournée vers le fond (34), une ou plusieurs saillies (50) de positionnement dont le nombre correspond à celui des lumières (4, 40) de positionnement prévues dans la pièce insérée (3).

10. Dispositif selon la revendication 9, caractérisé par le fait que, dans l'alignement de l'évidement (35) ménagé dans la pièce insérée (3), l'élément (5) de guidage possède un alésage (51) dont le diamètre est adapté à celui dudit évidement en vue de recevoir un dispositif (6) exerçant une traction sur la pièce insérée ou un dispositif (7) d'éjection de cette pièce insérée.

11.Dispositif selon la revendication 10, caractérisé par le fait que le dispositif (7) d'éjection de la pièce insérée est pourvu d'un élément (70) d'éjection de cette pièce insérée qui est guidé dans l'alésage (18) de portée du boîtier (1) et présente des goujons (73, 74) qui peuvent traverser de part en part les trous (41, 42) de la face extrême (19) dudit boîtier (1), pour exercer une action sur la pièce insérée (3).

12. Dispositif selon la revendication 11, caractérisé par le fait que le dispositif (7) d'éjection de la pièce insérée comprend un dispositif (75) de support en appui contre la face ouverte du boîtier (1) à l'extérieur de l'espace interne (10) et entourant une chambre (750) suffisamment grande pour recevoir l'élément (5) de guidage; un tronçon cylindrique (76) guidant ledit élément (5) de guidage; ainsi qu'un tronçon (77) plus petit que ledittronçon (76) et doté d'un filetage externe (78) pour recevoir l'élément (70) d'éjection de la pièce insérée percé d'un alésage lisse (79), ainsi qu'un écrou (65) de réglage pouvant exercer son action sur ledit élément (70) d'éjection de la pièce insérée, du côté éloigné du boîtier (1).

13. Dispositif selon la revendication 7 ou l'une ou plusieurs des revendications 9 à 11, caractérisé par le fait que le dispositif (6) exeçant une traction sur la pièce insérée consiste pour l'essentiel en.un goujon comprenant trois tronçons (60, 61, 62) de diamètres étagés, parmi lesquels le premier tronçon (60) est plus grand que l'alésage (51) de l'élément (5) de guidage et sert de moyen d'appui contre cet élément (5) de guidage, le deuxième tronçon (61) correspond au diamètre dudit alésage (51) de l'élément (5) de guidage et s'étend au début de l'introduction de la pièce insérée (3) dans le boîtier (1), jusque dans l'alésage (18) de portée de ce dernier, et le troisième tronçon (62), dont le diamètre est le plus petit, présente un filetage externe (63) destiné à recevoir une rondelle (64) d'appui portant contre la face externe dudit boîtier, ainsi qu'un écrou (65) de réglage, ce tronçon (62) s'étendant jusqu'à l'extérieur du boîtier (1) au début de l'introduction de la pièce insérée (3), et se prolongeant encore jusque dans l'alésage (18) de portée lorsque ladite pièce insérée (3) a été entièrement introduite dans l'espace interne (10) dudit boîtier (1).

14. Dispositif selon une ou plusieurs des revendications 8 à 13, caractérisé par le fait qu'il comporte une bague (9) de guidage de grande dureté, qui peut être placée sur l'épaulement (90) de centrage dont la largeur (c) correspond sensiblement à la profondeur de la pièce insérée (3) et dont le profil interne correspond à la forme de l'espace interne (10) du boîtier (1) de son côté tourné vers ce boîtier, tandis que ladite bague s'élargit légèrement de son côté éloigné dudit boîtier (1).

15. Dispositif selon la revendication 14, caractérisé par le fait que la zone élargie (91) dans la bague (9) de guidage se prolonge, sans aucun échelonnement, par la section constante tournée vers l'espace interne (10) du boîtier (1).

16. Dispositif défibreur selon une ou plusieurs des revendications 9 à 15, caractérisé par le fait que l'élément (5) de guidage et/ou la bague (9) de guidage présente(nt) à son/leur côté éloigné du fond (34) de la pièce insérée (3), un organe (8) auxiliaire de positionnement.

17. Dispositif selon la revendication 16, caractérisé par le fait que l'organe (8) auxiliaire de positionnement est réalisé sous la forme de surfaces (80, 81) de guidage associées situées sur l'élément (5) de guidage et/ou la bague (9) de guidage, ainsi que sur le boîtier (1) à l'extérieur de l'espace interne (10) de celui-ci.

18. Dispositif selon la revendication 17, caractérisé par le fait que les surfaces (80, 81) de guidage sont réalisées sous la forme d'un tenon (82), ainsi que d'un perçage qui guide ledit tenon (82).

19. Dispositif selon la revendication 18, caractérisé par le fait que le tenon (82) est situé sur le boîtier (1) et sert à guider aussi bien l'élément (5) de guidage que la bague (99) de guidage.
